# EUROPÄISCHE PATENTSCHRIFT

(11) **EP 1 041 239 B1**
(45) Veröffentlichungstag und Bekanntmachung des Hinweises auf die Patenterteilung: **05.02.2003**
(21) Anmeldenummer: 00106578.8
(22) Anmeldetag: 27.03.2000
(51) Int. Cl.: E06B 9/76

(54) **Handkurbel**
Hand crank
Manivelle

(30) Priorität: 29.03.1999 DE 19914144
(43) Veröffentlichungstag der Anmeldung: 04.10.2000
(73) Patentinhaber: Gerhard Geiger GmbH & Co., 74321 Bietigheim-Bissingen (DE)
(72) Erfinder: Dangel, Hans-Michael, 74319 Erligheim (DE)
(74) Vertreter: Jeck, Anton, Dipl.-Ing.

(56) Entgegenhaltungen:
- EP-A- 0 913 551
- CH-A- 689 234
- DE-C- 4 016 325
- DE-U- 9 112 564

## Beschreibung

Die Erfindung betrifft eine Handkurbel nach dem Oberbegriff des Anspruchs 1.

Eine derartige Handkurbel ist z.B. in der DE-U-91 12 564 beschrieben. Im bekannten Falle sind zwei Griffhülsen vorgesehen, von denen die eine auf dem mit der Stange verbindbaren Endteil der Handkurbel und die andere auf dem anderen Endteil der Handkurbel angeordnet ist. Auf dem Außenumfang einer das eine Endteil bildenden Mitnehmerhülse ist dabei eine Ringnut vorgesehen, in die eine innenliegende, ringrippenförmige Erweiterung der Griffhülse einrastbar ist. Die Griffhülse besteht aus einem dehnbaren Material, das so elastisch ist, daß sich die Griffhülse im Bereich der Erweiterung radial ausdehnen kann. Die bekannte Griffhülse ist jedoch schwer zu montieren und ihre Demontage ist ohne deren Zerstörung kaum möglich.

Durch die CH-A-689 234 ist eine Handkurbel bekannt, die alle Merkmale des Oberbegriffs des Anspruchs 1 enthält. Diese Handkurbel hat ein Endteil aus drei gelenkig miteinander verbundenen Stangenabschnitten und einer Griffhülse wobei der letzte Stangenabschnitt als Griff ausgebildet ist. Diese Schrift befasst sich jedoch mit der Ausbildung der Gelenke, nicht mit der Befestigung der Griffhülse auf dem ersten, inneren Stangenabschnitt. In der Beschreibung ist nur gesagt, dass das obere Ende des ersten Stangenabschnitts mit einer nicht gezeigten Stange verbunden ist. In Fig. 1 ist nur eine Ringnut auf diesem Stangenabschnitt zu erkennen, in der offensichtlich ein Federring angeordnet ist. Dieser Federring muss offensichtlich auf den Endteildurchmesser zusammendrückbar und in eine nicht gezeigte, radiale, nutförmige Aufnahme am Innenumfang der Griffhülse einschnappbar sein. Ferner hat das Ende dieses Stangenabschnitts eine Querbohrung.

Schließlich ist durch die DE-C-4016 325 eine besondere Ausbildung eines Kardangelenks einer Handkurbel bekannt. Ein Kardangelenkzapfen ist dabei mit einer hohlen Kurbelstange verbunden, die beide eine Querbohrung zur Lagerung eines Stifts aufweisen. Auf der Kurbelstange ist ein Sicherungskörper verschiebbar angeordnet, der zur Sicherung des Stifts dient.

Die Aufgabe der Erfindung besteht darin, eine Handkurbel der im Oberbegriff des Anspruchs 1 genannten Art zu schaffen, bei der Montage und Demontage der Griffhülse in einfacher Weise ohne große Kraftanstrengung, ohne Maschinenhilfsmittel (Pressen) sowie ohne ihre Zerstörung möglich sind.

Diese Aufgabe wird mit den Merkmalen des Anspruchs 1 gelöst.

Man erkennt, daß die Erfindung jedenfalls dann verwirklicht ist, wenn es sich um eine Handkurbel mit mindestens einer umfangsseitig verdrehbaren und vom Benutzer betätigbaren Griffhülse handelt, die in ihrem Betriebszustand vorzugsweise einen arretierenden Stift und die Verbindungstelle zwischen Stange und Endteil abdeckt und in Stangenrichtung nur dann verstellbar ist, wenn die betriebsgemäße Verbindung zwischen dem Federring und der Griffhülse mittels eines Kompressionsmittels, das durch eine auf der Handkurbel längsverschiebbar angeordnete Entsperrhülse gebildet ist, gelöst und die Griffhülse freigegeben wird. Dabei wird der Federring in der Ringnut annähernd vollständig aufgenommen und steht mit der Griffhülse nicht mehr im Eingriff.

Weitere zweckmäßige und vorteilhafte Maßnahmen der Erfindung gehen aus den Unteransprüchen hervor.

Die Kompressionsmittel könnten auch beispielsweise so ausgebildet sein, daß in der Griffhülse in Höhe des Federrings zwei gegenüberliegende Löcher gebildet sind und daß ein Bügel mit an den Enden nach innen gerichteten Zapfen vorgesehen ist, die in die Löcher einführbar sind und mittels denen der Federring beim Drücken auf beide Bügelenden zusammendrückbar ist.

Gemäß einer weiteren Ausbildung der Erfindung ist die nutförmige Aufnahme durch eine Anzahl erster Rippen, die auf der Innenfläche der Griffhülse radial verteilt sind, achsparallel angeordnet sind, von einem Ende der Griffhülse ausgehen und eine wesentlich geringere Länge als die Griffhülse aufweisen, und einer Anzahl zweiter Rippen gebildet, die auf der Innenfläche der Griffhülse radial verteilt sind, achsparallel angeordnet sind, sich unter Freilassung der Breite der Aufnahme an die ersten Rippen anschließen und auf Lücke zu diesen Rippen versetzt sind. Diese Bildung der Aufnahme hat fertigungstechnische Vorteile. Wenn nämlich wie üblich die Aufnahme durch eine Ringnut gebildet wäre, so ist die Herstellung dieser Ringnut immer schwierig. Vor allem ist die Herstellung einer solchen Ringnut wie bei jeder Hinterschneidung dann umständlich und teuer, wenn die Griffhülse im Spritzgießverfahren aus Kunststoff hergestellt werden soll. Die Herstellung der Aufnahme mittels der Rippen ist spritzgießtechnisch dagegen sehr einfach.

Um das Einführen des auf dem Endteil angeordneten Federrings in die Griffhülse zu erleichtern, sind gemäß einer weiteren Ausbildung der Erfindung die ersten und/oder zweiten Rippen an ihren der Aufnahme abgewandten Enden in Richtung des Außenumfangs der Griffhülse abgeschrägt.

Gemäß einer weiteren Ausbildung der Erfindung ist die Entsperrhülse an einem Ende mit einer der Anzahl der ersten Rippen entsprechenden Anzahl Zungen versehen , die achsparallel angeordnet sind und jeweils eine Breite, die geringer als der Abstand zwischen zwei ersten Rippen ist, und mindestens eine Länge aufweisen, die der Summe der Länge der ersten Rippen und der Breite der Aufnahme entspricht. Die Zungen dieser Entsperrhülse sind in die Lücken zwischen den ersten Rippen einführbar und treffen bei ihrer Einführung auf den Federring, der durch die Zungen zusammendrückbar und von seiner Ringnut annähernd vollständig aufnehmbar ist. Dabei ist die Entsperrhülse auf der Handkurbel unverlierbar angeordnet.

Um das Zusammendrücken des Federrings durch die Zungen zu erleichtern, sind gemäß einer weiteren Ausbildung der Erfindung die freien Enden der Zungen von deren Enden aus in radialer Richtung nach innen abgeschrägt. Sie verjüngen sich zu ihren freien Enden hin.

Gemäß einer weiteren und vorteilhaften Ausbildung der Erfindung besteht die Entsperrhülse aus flexiblem Kunststoff.

Wenn die Entsperrhülse gemäß einer weiteren Ausbildung der Erfindung einen Längsschlitz aufweist, ist sie in einfacher Weise auf der Handkurbel montierbar und einfach demontierbar. Sie kann daher nach erfolgter Montage der Griffhülse(n) auf der Handkurbel belassen bleiben oder entfernt werden. Dabei werden die Montage sowie die Demontage der Entsperrhülse erleichtert, wenn gemäß einer weiteren Ausbildung der Erfindung der Längsschlitz sich zum zungenfernen Ende der Entsperrhülse hin verbreitert.

Gemäß einer Ausbildung der Erfindung ist die Verbindung des Endteils mit der Stange mittels eines nicht arretierten Stifts herstellbar und der eingesetzte Stift innerhalb der montierten Griffhülse angeordnet und somit betriebsgemäß abgedeckt. Der Stift braucht daher nur eingeschoben und nicht befestigt zu werden.

Gemäß einer weiteren Ausbildung der Erfindung sind die Rastmittel und die Griffhülse für den anderen Endteil der Handkurbel wie bei demjenigen Endteil und derjenigen Griffhülse ausgebildet, die zur Stange hin liegen. Dadurch können Griffhülsen vom selben Typ für beide Endteile der Handkurbel verwendet werden. Außerdem kann die Entsperrhülse auch zur Montage und Demontage dieser anderen Griffhülse verwendet werden.

Die Erfindung wird nun anhand eines Ausführungsbeispiels näher erläutert. Es zeigen:
- Fig. 1: eine Seitenansicht einer zwei Griffhülsen aufweisenden Handkurbel,
- Fig. 2: einen Längsschnitt durch eine Griffhülse,
- Fig. 3: eine vergrößerte Draufsicht auf die Griffhülse der Fig. 2,
- Fig. 4: einen Längsschnitt durch eine Entsperrhülse,
- Fig. 5: eine Draufsicht auf die Entsperrhülse der Fig. 4,
- Fig. 6: einen Längsschnitt durch die auf dem Endteil der Handkurbel montierten Teile, nämlich die Griffhülse der Fig. 2, einen Teil der Stange mit Stift und den Federring, und durch die in Position gebrachte, getrennte Entsperrhülse der Fig. 4, und
- Fig. 7: einen der Fig. 6 ähnlichen Längsschnitt, bei dem jedoch die Entsperrhülse vor der Einführung in die Griffhülse dargestellt ist.

Die in Fig. 1 dargestellte Handkurbel 1 besteht aus zwei schaftförmigen Endteilen 2, 3 und einem gelenkig mit diesen Endteilen über die Gelenke G1 und G2 verbundenen Querteil 4. Die Endteile 2, 3 und der Querteil 4 sind als Rundstangen ausgebildet und vorzugsweise aus Aluminium gefertigt. Im Querteil 4 sind in nicht dargestellter Weise Rastmittel angeordnet, die dafür sorgen, daß die Endteile 2, 3 in die dargestellte Betriebsstellung und in die gestreckte Ruhestellung der Handkurbel einrasten. Auf beiden Endteilen 2, 3 ist jeweils eine außen zwölfeckige Griffhülse 5 bzw. 6 frei drehbar angeordnet. Diese Griffhülsen bestehen vorzugsweise aus Kunststoff und sind im Spritzgießverfahren hergestellt. Der Endteil 2 ist mit einer zu drehenden Stange 7 verbindbar, die beispielsweise zur Betätigung des Antriebsmechanismus von Jalousien oder Rolläden dienen kann und die vorzugsweise als Hohlstange ausgebildet ist.

In den Figuren ist der Aufbau der Griffhülse, beispielsweise der Griffhülse 5, im Einzelnen dargestellt. Die Griffhülse 5 ist an ihrem Innenumfang mit sechs ersten Rippen 8 versehen, die auf der Innenfläche der Griffhülse gleichmäßig radial verteilt sind, achsparallel angeordnet sind, von einem Ende 9 der Griffhülse 5 ausgehen und eine wesentlich geringere Länge als die Griffhülse 5 aufweisen und damit etwa im Endbereich der Griffhülse 5 liegen. Ferner ist die Griffhülse 5 an ihrem Innenumfang mit sechs zweiten Rippen 10 versehen, die auf der Innenfläche der Griffhülse 5 gleichmäßig radial verteilt sind, achsparallel angeordnet sind, sich unter Freilassung der Breite einer ringnutförmigen Aufnahme 11 an die ersten Rippen 8 anschließen und auf Lücke zu diesen Rippen versetzt sind. Die zweiten Rippen 10 erstrecken sich etwa bis zu 3/5 der Länge der Griffhülse 5. Die ersten und zweiten Rippen 8, 10 sind an ihren der Aufnahme 11 abgewandten Enden in Richtung des Außenumfangs der Griffhülse 5 abgeschrägt, wie exemplarisch durch die Schrägflächen 12, 13 in Fig. 2 angedeutet ist. Die Aufnahme 11 dient zur Aufnahme eines offenen Federrings, wobei die Schrägflächen 12, 13 zur leichteren Einführung des Federrings in die Aufnahme 11 dienen. Der Federring wird im Folgenden noch näher beschrieben. Die Griffhülse 5 ist mit einer zweiteiligen Spritzform leicht herstellbar.

Zum Entsperren der Griffhülse 5 vom Endteil 2 ist als Kompressionsmittel eine auf der Handkurbel 1 längsverschiebbar angeordnete Entsperrhülse 14 vorgesehen, die in den Figuren 4 und 5 gesondert und vergrößert dargestellt ist.

Die Entsperrhülse 14 ist an einem Ende mit einer der Anzahl der ersten Rippen entsprechenden Anzahl, und zwar sechs, Zungen 15 versehen, die achsparallel angeordnet sind und jeweils eine Breite, die geringer als der Abstand zwischen zwei ersten Rippen 8 ist, und mindestens eine Länge aufweisen, die der Summe der Länge der ersten Rippen 8 und der Breite der Aufnahme 11 entspricht. Die freien Enden der Zungen 15 sind von deren Enden aus in radialer Richtung nach innen abgeschrägt, wie exemplarisch durch die Schrägfläche 16 in Fig. 4 angedeutet ist. Diese Schrägflächen ermöglichen ein leichteres Zusammendrücken des Federrings. Die Entsperrhülse 14 ist aus flexiblem Kunststoff gefertigt. Aus Fig: 5 geht hervor, daß die Entsperrhülse 14 mit einem Längsschlitz 17 versehen ist. Sie kann daher seitlich von der Handkurbel 1 abgezogen werden. Wie nicht dargestellt ist, kann sich der Schlitz 17 zum besseren Abziehen der Entsperrhülse zum zungenfernen Ende der Entsperrhülse 14 hin verbreitern.

In Fig. 6 sind nun die Griffhülse 5 und die Stange 7 im montierten Zustand auf dem Endteil 2 gezeigt. Das Endteil 2 ist im unteren Endbereich an seinem Außenumfang mit einer Ringnut 18 versehen, in die der etwa auf den Endteildurchmesser zusammendrückbare, offene Federring 19 eingesetzt ist. Dieser Federring ist beim Aufschieben der Griffhülse 5 entweder über die Schrägflächen 12 oder die Schrägflächen 13 zusammengedrückt worden, bis er sich in der Aufnahme 11 entspannt hat. Da er nun einesteils noch in der Ringnut 18 und anderenteils in der Aufnahme 11 liegt, ist die Griffhülse 5 in ihrer vertikalen Lage auf dem Endteil 2 arretiert.

Das Endteil 2 hat im oberen Endbereich einen verjüngten Schaft 20, der mit einer Querbohrung 21 (Fig. 7) versehen ist. Die Hohlstange 7 weist zwei gegenüberliegende Löcher auf. Durch diese Löcher und die Querbohrung 21 ist ein Stift 22 gesteckt, der nicht weiter befestigt zu werden braucht und von der Griffhülse 5 in seiner Lage gehalten wird. Die Handkurbel 1 kann somit leicht demontiert und an eine gewünschte Länge der Hohlstange 7 leicht, z. B. durch Ablängen, angepaßt werden.

Zur Entsperrung der Griffhülse 5 wird die auf das Querteil 4 aufgebrachte Entsperrhülse 14 (in der gestreckten Ruhelage der Handkurbel 1) auf das Endteil 2 (Fig. 7) geschoben und in die Griffhülse 5 hineingedrückt. Dabei gleiten die Zungen 15 mit ihren abgeschrägten Enden 16 auf den Federring 19 auf und drücken diesen zusammen. Die Griffhülse 5 kann dann vertikal nach unten auf dem Endteil 2 und dem Querteil 4 verschoben werden, so daß der Stift 22 freiliegt.

Die Entsperrhülse kann auch zum besseren Einsetzen des Federrings 19 in die Aufnahme 11 verwendet werden. Ferner kann die Entsperrhülse 14 nach dem Abziehen von der Handkurbel 1 zum Entsperren der gleich ausgebildeten Griffhülse 6 vom Endteil 3 verwendet werden. Grundsätzlich kann auch die Entsperrhülse 14 auf der Handkurbel 1 belassen oder nur zur Demontage der Griffhülse 5 auf die Handkurbel 1 aufgebracht werden.

Die Vorteile der Handkurbel gemäß der Erfindung sind folgende:
1. kein Spiralstift notwendig, dadurch Handmontage möglich;
2. nachträgliches Ändern der Gestängelänge, z.B. auf der Baustelle, leicht möglich, und zwar durch eine einfache Demontage der Kurbel;
3. verdeckter Verbindungsstift ergibt einen optischen Vorteil.

## Patentansprüche

1. Handkurbel (1) mit schaftförmigen Endteilen (2, 3), von denen einer (2) mit einer zu drehenden Stange (7) verbindbar ist und mindestens der stangenseitige Endteil (2) mit einer auf ihm drehbar angeordneten Griffhülse (5) versehen ist, wobei Endteil (2) und Griffhülse (5) mit Rastmitteln (11, 18, 19) zur Rastung der Griffhülse (5) auf dem Endteil (2) versehen sind und diese Rastmittel eine auf dem Außenumfang des Endteils (2) angeordnete Ringnut (18) umfassen, wobei in die Ringnut (18) ein etwa auf den Endteildurchmesser zusammendrückbarer Federring (19) aufnehmbar ist und der Innenumfang der Griffhülse (5, 6) mit einer radialen, nutförmigen Aufnahme (11) versehen ist, in die der Federring (19) einschnappbar ist, und wobei ein mit der radialen Außenfläche des Federrings (19) in Kontakt bringbares Kompressionsmittel (14) vorgesehen ist, mit dem der Federring (19) zusammendrückbar ist,
**dadurch gekennzeichnet,**
**dass** das Kompressionsmittel (14) durch eine auf der Handkurbel (1) längsverschiebbar angeordnete Entsperrhülse (14) gebildet ist, die die betriebsgemäße Verbindung zwischen dem Federring (19) und der Griffhülse (5, 6) löst und die Griffhülse freigibt.

2. Handkurbel nach Anspruch 1,
**dadurch gekennzeichnet,**
**daß** die nutförmige Aufnahme (11) durch eine Anzahl erster Rippen (8), die auf der Innenfläche der Griffhülse (5, 6) radial verteilt sind, achsparallel angeordnet sind und von einem Ende (9) der Griffhülse (5) ausgehen und einer gleichen Anzahl zweiter Rippen (10)
gebildet sind, die auf der Innenfläche der Griffhülse (5, 6) radial verteilt sind, achsparallel angeordnet sind, sich unter Freilassung der Breite der Aufnahme (11) an die ersten Rippen (8) anschließen und auf Lücke zu diesen Rippen versetzt sind.

3. Handkurbel nach Anspruch 1 oder 2,
**dadurch gekennzeichnet,**
**daß** die ersten und/oder zweiten Rippen (8, 10) an ihren der Aufnahme (11) abgewandten Enden in Richtung des Außenumfangs der Griffhülse abgeschrägt (12, 13) sind.

4. Handkurbel nach Anspruch 2 oder 3,
**dadurch gekennzeichnet,**
**daß** die Entsperrhülse (14) an einem Ende mit einer der Anzahl der ersten Rippen (8) entsprechenden Anzahl Zungen (15) versehen ist, die achsparallel angeordnet sind und jeweils eine Breite, die geringer als der Abstand zwischen zwei ersten Rippen (8) ist, und mindestens eine Länge aufweisen, die der Summe der Länge der ersten Rippen (8) und der Breite der Aufnahme (11) entspricht.

5. Handkurbel nach Anspruch 4,
**dadurch gekennzeichnet,**
**daß** die freien Enden der Zungen (15) von deren Enden aus in radialer Richtung nach innen abgeschrägt (16) sind.

6. Handkurbel nach Anspruch 4 oder 5,
**dadurch gekennzeichnet,**
**daß** die Entsperrhülse (14) aus flexiblem Kunststoff besteht.

7. Handkurbel nach Anspruch 6,
**dadurch gekennzeichnet,**
**daß** die Entsperrhülse (14) einen Längsschlitz (17) aufweist.

8. Handkurbel nach Anspruch 7,
**dadurch gekennzeichnet,**
**daß** der Längsschlitz (17) sich zum zungenfernen Ende der Entsperrhülse (14) hin verbreitert.

9. Handkurbel nach einem der Ansprüche 1 bis 8,
**dadurch gekennzeichnet,**
**daß** die Verbindung des Endteils (2) mit der Stange (7) mittels eines nicht arretierten Stifts (22) herstellbar und der eingesetzte Stift (22) innerhalb der montierten Griffhülse (5) angeordnet ist.

10. Handkurbel nach einem der Ansprüche 1 bis 9,
**dadurch gekennzeichnet,**
**daß** die Rastmittel und die Griffhülse (6) für den anderen Endteil (3) der Handkurbel (1) wie bei demjenigen Endteil (2) und derjenigen Griffhülse (5) ausgebildet sind, die zur Stange (7) hin liegen.

## Claims

1. Hand crank (1), having shaft-like end parts (2, 3), one (2) of which is connectable to a rod (7) to be rotated, and at least the end part (2) on the rod side is provided with a grip sleeve (5) rotatably disposed on said end part, the end part (2) and grip sleeve (5) being provided with locking means (11, 18, 19) for locking the grip sleeve (5) in position on the end part (2), and said locking means including an annular groove (18) disposed on the outer circumference of the end part (2), a washer (19), which is compressible substantially to the diameter of the end part being accommodatable in the annular groove (18), and the inner circumference of the grip sleeve (5, 6) being provided with a radial, groove-like receiver (11), into which the spring washer (19) can be snapped, and a compression means (14) being provided, which can be brought into contact with the radial external face of the spring washer (19), with which compression means the spring washer (19) is compressible, **characterised in that** the compression means (14) is formed by an unlocking sleeve (14), which is longitudinally displaceably disposed on the hand crank (1), releases the operative connection between the spring washer (19) and the grip sleeve (5, 6) and frees the grip sleeve.

2. Hand crank according to claim 1, **characterised in that** the groove-like receiver (11) is formed by a number of first ribs (8), which are radially distributed over the internal face of the grip sleeve (5, 6), are disposed in an axis-parallel manner and extend from one end (9) of the grip sleeve (5), and by an identical number of second ribs (10), which are radially distributed over the internal face of the grip sleeve (5, 6), are disposed in an axis-parallel manner, communicate with the first ribs (8) so as to leave the width of the receiver (11) free and are staggered relative to these first ribs.

3. Hand crank according to claim 1 or 2, **characterised in that** the first and/or second ribs (8, 10) are inclined (12, 13) in the direction of the outer circumference of the grip sleeve at their ends remote from the receiver (11).

4. Hand crank according to claim 2 or 3, **characterised in that** the unlocking sleeve (14) is provided at one end with a number of projection members (15) which corresponds to the number of the first ribs (8), said projection members being disposed in an axis-parallel manner and each having a width, which is smaller than the spacing between two first ribs (8), and at least a length which corresponds to the sum of the length of the first ribs (8) and the width of the receiver (11).

5. Hand crank according to claim 4, **characterised in that** the free ends of the projection members (15) are inwardly inclined (16) in the radial direction when viewed from their ends.

6. Hand crank according to claim 4 or 5, **characterised in that** the unlocking sleeve (14) is formed from flexible plastics material.

7. Hand crank according to claim 6, **characterised in that** the unlocking sleeve (14) has an elongate slot (17).

8. Hand crank according to claim 7, **characterised in that** the elongate slot (17) widens towards the end of the unlocking sleeve (14) remote from the projection members.

9. Hand crank according to one of claims 1 to 8, **characterised in that** the connection between the end part (2) and the rod (7) can be established by means of a non-retained pin (22), and the inserted pin (22) is disposed internally of the mounted grip sleeve (5).

10. Hand crank according to one of claims 1 to 9, **characterised in that** the locking means and the grip sleeve (6) for the other end part (3) of the hand crank (1) have the same configuration as that end part (2) and that grip sleeve (5) which extend towards the rod (7).

## Revendications

1. Manivelle à main (1) avec des pièces d'extrémité en forme de tige (2, 3), dont l'une (2) peut être reliée à une barre (7) devant être tournée et dont au moins la pièce d'extrémité (2) côté barre est dotée d'une douille servant de poignée (5) disposée tournante sur elle, la pièce d'extrémité (2) et la douille servant de poignée (5) étant dotées de moyens de crantage (11, 18, 19) pour encliqueter la douille servant de poignée (5) sur la pièce d'extrémité (2), et ces moyens de crantage comprenant une gorge annulaire (18) disposée sur la périphérie extérieur de la pièce d'extrémité (2), un jonc (19) qui peut être comprimé à peu près au diamètre de la pièce d'extrémité pouvant être logé dans la gorge annulaire (18), et la périphérie intérieur de la douille servant de poignée (5, 6) étant dotée d'un logement (11) radial en forme de gorge, dans lequel le jonc (19) peut s'encliqueter, et un moyen de compression (14), qui peut être mis en contact avec la surface extérieure radiale du jonc (19) étant prévu, avec lequel le jonc (19) peut être comprimé, **caractérisée en ce que** le moyen de compression (14) est formé par une douille de déverrouillage (14) disposée sur la manivelle à main (1) et pouvant coulisser sur cette dernière, laquelle douille dégage la liaison fonctionnelle entre le jonc (19) et la douille servant de poignée (5, 6) et libère la douille servant de poignée.

2. Manivelle à main selon la revendication 1, **caractérisée en ce que** le logement en forme de gorge (11) est formé par un certain nombre de premières cannelures (8), qui sont réparties radialement sur la surface intérieure de la douille servant de poignée (5, 6), qui sont disposées parallèlement à l'axe et qui partent d'une extrémité (9) de la douille servant de poignée (5), et par un nombre égal de deuxièmes cannelures (10), qui sont réparties radialement sur la surface intérieure de la douille servant de poignée (5, 6), qui sont disposées parallèlement à l'axe, qui se raccordent aux premières cannelures (8) en laissant libre la largeur du logement (11) et qui sont décalées sur les creux par rapport à ces cannelures.

3. Manivelle à main selon une des revendications 1 ou 2, **caractérisée en ce que** les premières et / ou les deuxièmes cannelures (8, 10) sont chanfreinées (12, 13) en direction de la périphérie extérieure de la douille servant de poignée à leurs extrémités détournées du logement (11).

4. Manivelle à main selon une des revendications 2 ou 3, **caractérisée en ce que** la douille de déverrouillage (14) est dotée à une extrémité d'un nombre de languettes (15) correspondant au nombre des premières cannelures (8), languettes qui sont disposées parallèlement à l'axe et qui présentent chacune une largeur inférieure à la distance entre deux premières cannelures (8) et une longueur au moins égale à la somme de la longueur des premières cannelures et de la largeur du logement (11).

5. Manivelle à main selon la revendication 4, **caractérisée en ce que** les extrémités libres des languettes (15) sont chanfreinées dans la direction radiale depuis leurs extrémités vers l'intérieur (16).

6. Manivelle à main selon une des revendications 4 ou 5, **caractérisée en ce que** la douille de déverrouillage (14) est consituée de plastique flexible.

7. Manivelle à main selon la revendication 6, **caractérisée en ce que** la douille de déverrouillage (14) présente une fente longitudinale (17).

8. Manivelle à main selon la revendication 7, **caractérisée en ce que** la fente longitudinale (17) s'élargit en direction de l'extrémité de la douille de déverrouillage (14) opposée aux languettes.

9. Manivelle à main selon une des revendications 1 à 8, **caractérisée en ce que** la liaison de la pièce d'extrémité (2) avec la barre (7), peut être réalisée au moyen d'une goupille (22) non verrouillable, et **en ce que** la goupille (22) introduite est disposée à l'intérieur de la douille servant de poignée (5).

10. Manivelle à main selon une des revendications 1 à 9, **caractérisée en ce que** les moyens de crantage et la douille servant de poignée (6) pour l'autre pièce d'extrémité (3) de la manivelle à main (1) sont configurés comme pour la pièce d'extrémité (2) et la douille servant de poignée (5) qui se trouvent du côté de la barre (7).
